# FASCICULE DE BREVET EUROPEEN

(11) **EP 0 286 541 B1**
(45) Date de publication et mention de la délivrance du brevet: **25.09.1991**
(21) Numéro de dépôt: 88400841.8
(22) Date de dépôt: 08.04.1988
(51) Int. Cl.: B65C 1/02, B65C 9/18

(54) **Dispositif pour envelopper des produits dans des étuis avec étiquette**
Vorrichtung zum Verpacken von Produkten in etikettierten Verpackungen
Device for wrapping products in labelled packages

(30) Priorité: 10.04.1987 FR 8705048
(43) Date de publication de la demande: 12.10.1988
(73) Titulaire: KAYSERSBERG SA, F-68240 Kaysersberg (FR)
(72) Inventeur: Ruppel Rémy, F-68000 Horbourg (FR); Laurent, Pierre, F-68320 Kunheim (FR)
(74) Mandataire: David, Daniel

(56) Documents cités:
- EP-A- 0 134 130
- DE-A- 1 929 243
- FR-A- 1 399 053
- FR-A- 2 427 987
- FR-A- 2 451 321
- GB-A- 734 910
- US-A- 3 963 557
- US-A- 4 584 201

## Description

L'invention se rapporte à un dispositif pour emballer des produits dans une feuille en matière souple, avec une étiquette appliquée extérieurement sur l'une de ses faces.

Elle s'applique en particulier aux mouchoirs en ouate de cellulose, pliés en accordéon, et conditionnés dans un étui parallélépipèdique en matière plastique ou en papier.

Afin de préserver la propreté des mouchoirs après l'ouverture du paquet, il est déjà connu de pourvoir l'ouverture de distribution d'un rabat convenablement découpé sur l'enveloppe.

Ce volet est délimité par une ligne de perforations que l'on déchire au moment où l'on veut extraire le premier mouchoir. La forme de cette ligne, par exemple en arc de cercle avec une zone d'amorçage de la découpe, permet ainsi le dégagement partiel de l'une des faces de l'étui par pliage autour de l'axe formé par la ligne passant par les extrémités de la découpe.

Une languette adhésive, solidaire du volet par une extrêmité, sert d'attache amovible et le maintient en position rabattue quand on n'a pas besoin de mouchoirs. L'extrémité de la languette opposée au rabat peut comporter une partie de surface non adhésive pour faciliter la préhension et permettre la réouverture du paquet.

L'invention a pour objet un procédé permettant de réaliser industriellement ce type de conditionnement avec languette ou, plus généralement, avec une étiquette rapportée extérieurement sur une face.

Les installations connues de la Demanderesse comportent un dispositif de pose par transfert d'étiquettes, placé en aval du poste où sont enveloppés les paquets de mouchoirs dans leur étui.

Ainsi, la mise en place des étiquettes intervient en dernière phase de fabrication. Cette organisation des différentes étapes de confection des étuis, à priori la plus simple, conduit à l'adjonction en bout de machine d'un dispositif de pose des étiquettes encombrant et assez complexe.

En effet, il faut positionner avec précision, par des moyens mécaniques, chaque étui par rapport à l'organe de transfert des étiquettes. Le cas échéant, si on désire poser l'étiquette sur une face qui n'est pas la face supérieure telle qu'elle sort du poste de confection des étuis, il est nécessaire d'adjoindre un mécanisme de retournement et de positionnement supplémentaire. En outre, le support des étiquettes étant mou ― un paquet de mouchoirs en papier ― un adhésif à tack élevé est indispensable pour réduire au maximum la pression exercée au moment du transfert, et limiter les risques d'endommagement du produit et de pose défectueuse. Le coût de fabrication s'en trouve augmenté.

On peut s'affranchir de ces problèmes en modifiant l'ordre dans lequel sont accomplies certaines des tâches, notamment en rapportant l'étiquette sur la feuille avant que l'on enveloppe le paquet de mouchoirs avec celle-ci. De préférence on va apposer les étiquettes à intervalles réguliers sur la bande destinée à l'enveloppage puis séparer les feuilles et former les étuis.

Grâce à cette disposition:
― L'étiquette n'est plus apposée sur un produit mou, il suffit de prévoir un support rigide de la feuille, en regard de l'organe de pose. Il s'ensuit une plus grande fiabilité et une meilleure précision.
   On peut utiliser un adhésif de qualité standard, un faible tack suffit.
― On dispose d'une plus grande liberté de choix pour l'emplacement de l'étiquette. En effet, la feuille devant constituer l'emballage du produit est, à ce moment, développée à plat sous la forme d'une bande continue. Comme elle est en défilement par rapport à l'organe de pose, un simple réglage des paramètres respectifs d'entraînement suffit.
― Dans le cas particulier de l'étui de mouchoirs en papier, dont le rabat est formé par une partie de l'enveloppe elle-même, convenablement prédécoupée, la ligne de perforations est réalisée sur la bande de matériau souple avant sa transformation en étuis. Or, les prédécoupes sont autant de lignes de faiblesse susceptibles de céder sous l'action des diverses tensions qui s'exercent sur la bande souple dans son passage à travers la machine. Grâce aux étiquettes chevauchant les lignes de perforation, les risques de déchirure, voire de rupture de la bande sont de ce fait nettement réduits. Cet avantage, bien entendu, est valable dans la mesure seulement où celles-ci sont appliquées immédiatement en aval de l'endroit où l'on réalise les prédécoupes. A la limite, cette disposition des organes autorise la réalisation d'une découpe continue du rabat.

Le dispositif conforme à l'invention concerne un dispositif pour envelopper des mouchoirs en papier dans des étuis avec une étiquette rapportée formant attache adhésive, comportant:
― un moyen pour dérouler et entraîner une bande de matière souple
― un moyen pour pratiquer des lignes de perforations discontinues à intervalles réguliers dans cette bande
― un moyen pour convoyer un ruban adhésivé sur une face et la déposer sous forme d'étiquettes sur la bande de matière souple
― et un moyen pour envelopper les produits, l'étiquette étant disposée sur la face externe de l'enveloppe.

Ce dispositif est caractérisé en ce que les lignes de perforations sont pratiquées de manière à délimiter chacune un rabat dont l'axe de pliage est défini par les extrémités de ladite ligne, et en ce qu'il comprend en outre un dispositif de coupe et de transfert comportant un organe de coupe monté sur un cylindre tournant coopérant avec un moyen de transfert cylindriquement d'axe perpendiculaire à la direction de déplacement de la bande et en contact sans glissement avec cette dernière, ledit dispositif assurant la découpe transversale dudit ruban en étiquettes individuelles et le transfert desdites étiquettes sur la bande à l'endroit des lignes de perforations.

On connaît par US 4584201 un dispositif permettant de fabriquer des sachets pourvus d'une étiquette adhésivée sur l'extérieur avec laquelle on peut maintenir le bord rabattu. Toutefois, ce document n'apporte aucun enseignement sur les étuis avec prédécoupe du rabat dans l'enveloppe.

On connaît également FR-A-1399053 qui vise un dispositif d'application d'opercules sur un matériau en bande continue; toutefois le mode d'application envisagé ne résout pas la question des contraintes excessives exercées sur le matériau pendant la mise en place de l'opercule.

On connaît également FR-A-2427987 qui concerne un distributeur automatique de ruban avec emploi d'un cylindre de transfert; toutefois ce document ne vise pas la réduction des contraintes exercées sur le support d'application des éléments du ruban, mais simplement à assurer la découpe régulière et à cadence élevée du ruban.

La description qui suit se rapporte à un mode de réalisation non limitatif de l'invention.
La figure 1 est un schéma simplifié d'une ligne de production.
La figure 2 représente en détail le poste de pose des étiquettes.

On a représenté schématiquement sur la figure 1 une installation d'emballage de paquets de mouchoirs en ouate de cellulose. Ces paquets formés de 8 ou 10 mouchoirs proviennent d'un poste amont par rapport à la direction des flèches, non représenté, où la ouate de cellulose a été transformée, c'est-à-dire pliée et découpée, et où les mouchoirs ont été empilés par paquets (2). Ils sont conduits par un transporteur à bande vers le poste (4), représenté symboliquement par un bloc, pour être emballés dans un étui. Le poste (4) est également alimenté en feuilles (3) devant constituer les étuis. A la sortie, les paquets de mouchoirs (5) enveloppés dans les feuilles (3) sont dirigés au moyen d'un transporteur à bande vers un autre poste pour y subir éventuellement d'autres transformations, ou bien pour être préparés pour le transport.

Dans les installations connues par la Demanderesse, l'étiquette est apposée sur les paquets à leur sortie du poste (4), avec les inconvénients dus au fait qu'il s'agit d'un produit mou.

On peut réaliser cette opération plus simplement et avec une grande fiabilité en déposant l'étiquette sur le film d'enveloppe, avant la confection des étuis.

La figure 2 représente plus en détail le poste (6) dans lequel est effectuée cette opération.

Une bande (11) d'un matériau plastique tel que le polyéthylène, ou bien en papier, est fournie à partir d'une bobine montée à rotation sur un axe (10). La bande est maintenue tendue, au cours de son défilement à une vitesse linéaire V1, au moyen d'un bras oscillant (12).

Elle est guidée par divers cylindres de renvoi (13) jusqu'à un dispositif de prédécoupe (14) des rabats. Celui-ci comprend deux cylindres (15, 16) montés à rotation sur des axes parallèles. L'un des cylindres (15) comporte une lame coupante (17) pourvue d'échancrures assurant une ligne de coupe discontinue, et dont la forme correspond à celle de la prédécoupe désirée. Cette dernière est réalisée sur la bande, au passage de la lame (17), par l'intervalle de pincement des deux cylindres.

Une bobine de ruban en plastique ou en papier (21), adhésivé sur une face, est montée à rotation sur l'axe (22). Le ruban (21) est entraîné à une vitesse linéaire V2 inférieure à V1 par les cylindres moteurs (24) dont les axes de rotation sont parallèles.

Conformément à l'invention, on a disposé, en aval des cylindres (24) par rapport au sens de défilement du ruban (21), un dispositif de coupe et de transfert (25). Il est constitué de deux cylindres (26, 28) entraînés en rotation dans des sens opposés autour d'axes parallèles aux cylindres moteurs. En particulier, le cylindre de transfert 28 est disposé et est entraîné de telle sorte qu'il roule sans glissement sur la bande (11). Sa vitesse linéaire est V1.

Le cylindre (26) tourne à une vitesse synchronisée avec celle des cylindres moteurs (24) et comporte, en surface, des lames coupantes (27) orientées parallèlement à sa génératrice, venant à chaque rotation prendre appui sur la surface du cylindre adjacent (28). Elles coopèrent avec le cylindre (28) aspirant pour découper les étiquettes dans le ruban qui est introduit dans leur intervalle. La surface du cylindre (28) est percée d'orifices communiquant avec une zone sous vide, et retient les étiquettes après leur découpe. Il est à noter que le ruban est présenté face non adhésivée sur le cylindre 28.

Un troisième cylindre (30), à la verticale des deux premiers (26 et 28), tournant en sens opposé par rapport au cylindre (28), comporte des éléments (31), formant enclumes, qui viennent, à chaque rotation, en appui sur le cylindre (28).

Dans la zone d'appui des deux cylindres (28, 30), pour faciliter le transfert des étiquettes au moment où elles passent dans cette position, la communication de la surface du cylindre (28) avec le vide est interrompue par une chicane non représentée, ou par un autre moyen interne.

La bande provenant du dispositif de prédécoupe passe dans l'intervalle de pincement des cylindres (28 et 30), y reçoit les étiquettes, et est acheminée vers le poste de confection des étuis (4), par les cylindres de renvoi (33).

Dans l'exemple représenté, le poste d'emballage comporte un disque de grand diamètre (40), dans lequel on a ménagé des alvéoles (41) parallèles à son axe pour recevoir individuellement les feuilles (3). Celles-ci sont obtenues par le dispositif (42) qui assure à la fois la découpe de la bande et la distribution dans les alvéoles. Après rotation du disque, d'un certain angle, les paquets de mouchoirs sont introduits à leur tour dans les emplacements occupés par les feuilles pour y être emballés. Bien que le fonctionnement apparaisse clairement à la lecture de ce qui précède, on le résume brièvement ci-après.

La bande (11) est déroulée depuis sa bobine d'alimentation, elle est guidée jusqu'au dispositif (14) où la lame (17) lui imprime, à intervalles réguliers, une ligne de perforations (11a). Le levier oscillant (12) permet de régler la bande à une tension suffisante pour éviter les plis ou les relâchements.

Ensuite, la bande parvient au niveau des cylindres (26, 28, 30) pour recevoir les étiquettes (11b) de la façon suivante:

Le ruban (21) est guidé à la vitesse V2 par les rouleaux (24) en direction du cylindre de transfert (28) qui tourne à la vitesse V1. La face non adhésivée du ruban est maintenue en contact glissant avec celui-ci grâce à la différence de pression qui règne de part et d'autre de la paroi du cylindre. Quand le ruban a été engagé d'une longueur déterminée, la lame coupante (27) vient en position dans l'intervalle de pincement entre les cylindres (26 et 28) et pénètre dans le ruban dont il découpe une étiquette (11b). Celle-ci poursuit alors son déplacement à la vitesse V1 jusqu'à venir au contact de la bande 11, par sa face adhésivée contre lequel il est pressé.

Quand la face adhésivée de l'étiquette vient au contact du film (11) la dépression, à laquelle est soumise sa face opposée, est interrompue afin de permettre le transfert sur le film. La rotation du contre-rouleau (30) est synchronisée avec l'avance des étiquettes de sorte que les enclumes (31) servent de surface d'appui.

Il appartient au technicien de disposer les différents éléments les uns par rapport aux autres, et de synchroniser les mouvements de rotation des cylindres de telle sorte que les étiquettes viennent se placer à l'endroit souhaité par rapport à la prédécoupe (11a), comme cela est représenté sur la figure.

La bande est ensuite guidée vers le poste (42) où elle est séparée en feuilles individuelles qui sont introduites une à une dans les alvéoles (41) pour recevoir les paquets de mouchoirs. L'étui est ensuite formé autour du paquet par un rabattement approprié des bords de la feuille et leur scellage.

La description qui précède se rapporte à la pose de languettes adhésivées sur des étuis de mouchoirs en papier. Le procédé est bien entendu applicable chaque fois qu'un produit doit être enveloppé dans une feuille en un matériau souple, qu'il s'agisse d'une languette adhésivée formant attache ou bien d'une simple étiquette.

## Revendications

1. Dispositif pour envelopper des mouchoirs en papier dans des étuis avec une étiquette rapportée, formant attache adhésive, comportant:
― un moyen (10, 12, 13) pour dérouler et entraîner une bande de matière souple (11)
― un moyen (14) pour pratiquer des lignes de perforations discontinues à intervalles réguliers dans cette bande (11)
― un moyen pour convoyer un ruban (21) adhésivé sur une face et la déposer sous forme d'étiquettes sur la bande de matière souple
― et un moyen (40) pour envelopper les mouchoirs, l'étiquette étant disposée sur la face externe de l'enveloppe
caractérisé en ce que les lignes de perforations sont pratiquées de manière à délimiter chacune un rabat dont l'axe de pliage est défini par les extrémités de ladite ligne, et en ce qu'il comprend en outre un dispositif de coupe et de transfert (27, 28) comportant un organe de coupe (27) monté sur un cylindre tournant coopérant avec un moyen de transfert (28) cylindrique d'axe perpendiculaire à la direction de déplacement de la bande et en contact sans glissement avec cette dernière, ledit dispositif assurant la découpe transversale dudit ruban en étiquettes individuelles (11b) et le transfert desdites étiquettes sur la bande (11) à l'endroit des lignes de perforations (11a).

## Patentansprüche

1. Vorrichtung zum Verpacken von Papiertaschentüchern in Verpackungen mit einem angebrachten Etikett, welches eine Klebebefestigung bildet, mit:
― einem Mittel (10, 12, 13) zum Wickeln und Mitnehmen eines Bandes aus nachgiebigem Material (11)
― einem Mittel (14) zum Einarbeiten von diskontinuierlichen Perforationslinien in regelmäßigen Intervallen in das Band (11)
― einem Mittel zum Befördern eines Klebebandes (21) auf einer Seite und seinem Ablegen in Gestalt von Etiketten auf dem Band aus flexiblem Material
― einem Mittel (40) zum Verpacken von Taschentüchern, wobei das Etikett auf der Außenseite der Verpackung angeordnet ist, dadurch gekennzeichnet, daß die Perforationslinien auf eine Weise eingearbeitet sind, daß sie jeweils eine Klappe begrenzen, wovon die Faltachse durch die Enden der Linie definiert ist, und daß sie außerdem eine Schneid- und Übertragungsvorrichtung (27, 28) aufweist, mit einem Schneidorgan (27), das auf einen Drehzylinder montiert ist, der mit einem zylindrischen Übertragungsmittel (28) mit einer Achse senkrecht zur Verlagerungsrichtung des Bandes und in rutschfreier Berührung mit dem letzteren zusammenarbeitet, wobei die Vorrichtung für den Schnitt in Querrichtung des Klebebandes in einzelne Etiketten (11b) und die Übertragung der Etiketten auf das Band (11) an den Ort der Perforationslinien (11a) sorgt.

## Claims

1. Means for wrapping paper handkerchiefs in packages with an applied label, forming an adhesive attachment, comprising:
― means (10, 12, 13) for unrolling and drawing a strip of flexible material (11)
― means (14) for making discontinuous lines of perforations at regular intervals in this strip (11)
― means for feeding a tape (21) which bears adhesive on one side and placing it in the form of labels onto the strip of flexible material
― and means (40) for wrapping the handkerchiefs, the label being located on the outside of the package,
characterised in that the lines of perforations are made in such a way that each bounds a flap whose fold axis is defined by the ends of the said line, and in that the means also comprise a cutting and transfer device (27, 28) comprising a cutting member (27) mounted on a rotating cylinder which acts in concert with cylindrical transfer means (28) having an axis perpendicular to the direction of movement of the strip and sliding contact therewith, the said device transversely cutting out the said tape into individual labels (11b) and transferring the said labels onto the strip (11) at the position of the lines of perforations (11a).
